# EUROPÄISCHE PATENTSCHRIFT

(11) **EP 0 407 677 B1**
(45) Veröffentlichungstag und Bekanntmachung des Hinweises auf die Patenterteilung: **13.10.1993**
(21) Anmeldenummer: 89730161.0
(22) Anmeldetag: 12.07.1989
(51) Int. Cl.: B65D 5/00

(54) **Entsorgungsbehälter**
Refuse container
Récipient à déchets

(43) Veröffentlichungstag der Anmeldung: 16.01.1991
(73) Patentinhaber: Schwerdtle & Schantz GmbH, D-12359 Berlin (DE)
(72) Erfinder: Ulrich, Peter, D-1000 Berlin 30 (DE); Casanova, Federico, F-06400 Cannes (FR); Schumann, Klaus, F-06250 Mougins (FR)
(74) Vertreter: Christiansen, Henning, Dipl.-Ing.

(56) Entgegenhaltungen:
- EP-A- 0 322 972
- US-A- 2 353 761
- US-A- 2 361 984
- US-A- 2 487 293
- US-A- 2 739 752

## Beschreibung

Die Erfindung betrifft einen Behälter der im Oberbegriff des Anspruchs 1 angegebenen Art.

Behälter dienen allgemein der Aufnahme und dem Transport bestimmter Güter. Insbesondere die rationelle Entsorgung von Abfall und Müll gewinnt ständig an Bedeutung. Das gilt gleichermaßen für Haus- und Industriemüll wie für den in Krankenhäusern und anderen Einrichtungen anfallenden Müll. Bisher üblich zum Sammeln und Transportieren von Müll sind vor allem Mülleimerbeutel und Kartons aus umweltunschädlichen, verrottenden Kunststoff- bzw. Pappmaterialien. Angesichts zunehmender Abfallmengen ist vor allem die Bewältigung des Transportvolumens problematisch. Gerade Kartons nehmen aber ein relativ großes Volumen im Verhältnis zu ihrem Inhalt ein, insbesondere dann, wenn sie nicht vollständig oder mit sehr sperrigen Gegenständen gefüllt sind.

Ein Behälter zur Aufbewahrung von Tabakwaren, dessen Volumen dem des Inhalts anpaßbar ist, ist aus der US-A-2 361 984 bekannt. Der Behälter besteht aus einem auf einem Unterteil verschiebbaren Oberteil, der in zwei unterschiedlichen Höhen durch ineinandergreifende Laschen vor einer weiteren Verkleinerung des umschlossenen Volumens arretierbar ist.

Nachteilig bei diesem Behälter ist, daß das Ergreifen der als Laschen ausgebildeten Sperrmitteln des oberen Teils bei einem bereits verkleinerten Behälter zur erneuten Vergrößerung des Behälters führt, so daß nicht gewährleistet ist, daß der Behälter in seiner verkleinerten Konfiguration während des Transports verbleibt. Weiterhin nachteilig ist, daß das längere, mit einem abtrennbaren Bereich ausgebildete Unterteil aufgrund des stets kürzer ausgebildeten Oberteils auch nur bei offener oberen Abdeckung des Oberteils in seiner Länge gekürzt werden kann, was bei einem Entsorgungsbehälter grundsätzlich aufgrund der erhöhten Ansteckungs- bzw. Erkrankungsgefahr für das Bedienungspersonal zu vermeiden ist.

Der Erfindung liegt die Aufgabe zugrunde, einen Behälter der eingangs genannten Gattung anzugeben, welcher sowohl beim Befüllen des Behälters in seiner Grundform als auch in seiner verkleinerten Grundform eine hohe Stabilität aufweist sowie in seiner verkleinerten Konfiguration einfach zu transportieren ist.

Diese Aufgabe wird mit den kennzeichnenden Merkmalen des Anspruchs 1 gelöst.

Erfindungsgemäß ist ein zweiteiliger Behälter vorgesehen, dessen beide Teile ineinander verschieblich sind, wobei die Abmessungen des Oberteils in Verschieberichtung mindestens denen des Unterteils entsprechen. In der Grundkonfiguration ist der zweiteilige Behälter auf seine maximale Größe auseinandergezogen. Dadurch ist zunächst eine bequeme Auffüllung des Behälters möglich. Vor dem Abtransport sind die beiden röhrenförmigen Teile des Behälters, ohne daß der Behälter geöffnet werden muß, ineinanderdrückbar. Somit ist mit dem erfindungsgemäßen Entsorgungsbehälter, der insbesondere im Krankenhausbereich in aller Regel nur lose - und damit unvollständig - befüllt wird, auf vorteilhafte Weise erreichbar, daß beim Abtransport kein unnötig großes Transportvolumen entsteht, indem der Behälter um das ungenutzte Volumen verkleinert wird. Voraussetzung ist eine gewisse Kompressibilität des Inhaltes. Diese ist aber beispielsweise bei textilen Abfällen und bei vielen medizinischen Einwegartikeln gegeben. Um die Auszugshöhe in der Grundkonfiguration zu fixieren sind Sperr- oder Verbindungsmittel zwischen den beiden sich geringfügig überlappenden Teilen oder ein abtrennbarer unterer Abschnitt des Oberteiles vorgesehen.

Entsprechend der Erfindung sind mindestens ein abknickbarer Griff als entfernbares Sperrmittel an der Oberkante des Behälterunterteiles und mehrere übereinanderliegende Öffnungen im Oberteil vorgesehen, wobei der Griff in der Grundkonfiguration und in der gestauchten Form durch eine der Öffnungen hindurchsteckbar ist.

Vorzugsweise befinden sich je eine Grifföffnung im unteren Drittel des Oberteiles und am Rand der Abdeckung. Die Auszugshöhe läßt sich damit bei gleicher Höhe des Unter- und, des Oberteiles um einen Betrag verkürzen, der zwischen zwei Dritteln und einer vollen Behälterteillänge liegt.

Die seitlich durch entsprechende Aussparungen des Oberteils herausragenden Griffe bilden bereits eine Sperre gegen ein Zusammenschieben und erleichtern den Transport in der Grundkonfiguration.

Bei einer weiteren bevorzugten Ausführungsform ist das Oberteil länger als das Unterteil ausgebildet. Eine verbesserte Stabilität der Grundkonfiguration ist dadurch erreichbar, daß das Oberteil derart lang ist, daß es bis zum Boden auf das Unterteil aufschiebbar ist und daß eine Sollbruchlinie um das Oberteil herum verläuft, wodurch ein unterer Abschnitt des Oberteiles entfernbar ist. Die Sollbruchlinie befindet sich unterhalb der Grifföffnungen des Oberteiles. Diese Variante hat den Vorteil, daß der Behälter in der Grundkonfiguration eine geschlossene und glatte Oberfläche aufweist.

Eine verbesserte Stabilität der Grundkonfiguration, d.h. der ausgezogenen Form eines derartigen Behälters ist durch Sollbruchstellen aufweisende überwindbare Verbindungsmittel erreichbar, die entweder zwischen dem oberen Rand des Unterteiles und der Innenfläche des Oberteiles oder zwischen dem unteren Rand des Oberteiles und der Außenfläche des Unterteiles vorgesehen sind. Für diesen Zweck sind beispielsweise perforierte Klebe- oder Papierstreifen geeignet.

Die Querschnittsform der beiden röhrenförmigen Behälterteile ist vorzugsweise kreisförmig, rechteckig oder quadratisch. Derartige Behälterformen lassen sich auf einfache Weise als Faltkartons realisieren. Der Boden des Unterteiles ist nach dem Prinzip der Faltung eines Paketkartons gebildet. Eine Abdeckung des Oberteiles bzw. des Behälters basiert bevorzugt auf einer ähnlichen Faltung. Als Behälterabdeckung läßt sich aber auch ein separater Deckel verwenden.

Es versteht sich, daß Unter- und Oberteil bezüglich der Innen- und Außenführung auch vertauscht werden können. Die Ausführung, bei der das Oberteil außen geführt wird, ist aber dann von Vorteil, wenn die Sperre gegen Zusammenschieben durch eine mit dem Außenteil verbundene Manschette gebildet wird, die bei stehendem Behälter ein Zusammenstauchen aufgrund der Schwerkraft verhindert und somit eine unkontrollierte Volumenverminderung verhindert.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
Figur 1 ein erstes Ausführungsbeispiel eines erfindungsgemäßen Behälters in der Grundkonfiguration,
Figur 2 den Behälter gemäß Figur 1 in gestauchter Form,
Figur 3a ein Stanzmuster für das Oberteil des Behälters gemäß Figur 1 bzw. 2,
Figur 3b ein Stanzmuster für das Unterteil des Behälters gemäß Figur 1 bzw. 2,
Figur 4 ein zweites Ausführungsbeispiel eines erfindungsgemäßen Behälters in der Grundkonfiguration und
Figur 5 den Behälter gemäß Figur 4 in gestauchter Form.

Der in den Figuren 1 und 2 dargestellte Behälter besteht aus einem Oberteil 1 und einem gleichhohen Unterteil 2. Ein unterer Abschnitt des Oberteiles 1 ist teleskopartig auf einen oberen Abschnitt des Unterteiles 2 aufgeschoben, wobei die Teile 1 und 2 derart aufeinander abgestimmt sind, daß kein Zwischenraum verbleibt. Der Querschnitt der beiden röhrenförmigen Teile 1 und 2 ist quadratisch ausgebildet.

In der Figur 1 ist das Oberteil 1 nur mit den der Perspektive entsprechenden sichtbaren Kanten und das Unterteil 2 mit den sichtbaren und den unsichtbaren Kanten dargestellt. Zwei am oberern Rand des Unterteiles 2 befindliche, sich gegenüberliegende Griffe 3 und 4 sind durch entsprechende Öffnungen 5 und 6 (Fig. 3a) im unteren Drittel des Oberteiles 1 hindurchgeschoben. Die Griffe 3 und 4 dienen neben der Transporterleichterung auch der Verhinderung des Abrutschens des Oberteiles 1. Zur weiteren Stabilisierung sind zusätzlich zwei mit Perforationen 7 versehene Klebestreifen 8 und 9 einerseits mit dem oberen Rand des Unterteiles 2 und andererseits mit der Innenfläche des Oberteiles 1 verbunden.

Zum Zwecke des Zusammenmstauchens des Behälters werden zunächst die entsprechend abknickbaren Griffe 3 und 4 in den Behälterinnenraum hineingedrückt. Durch nachfolgendes Niederdrücken des Oberteiles 1 reißen die Klebestreifen 8 und 9 an den Perforationen 7 ein, wodurch sich des Oberteil 1 soweit auf dem Unterteil 2 verschieben läßt, bis das Unterteil 2 vollständig von dem Oberteil 1 verdeckt ist. Diese gestauchte Behälterform ist in der Figur 2 dargestellt. Es ist ersichtlich, daß die Griffe 3 und 4 nunmehr durch Öffnungen 10 und 11 am äußeren Rand einer Behälterabdeckung hindurchragen. Im Gegensatz zur Figur 1 zeigt die Figur 2 die verdeckten Kanten der Abdeckung, nicht aber die des mit dem Unterteil 2 verbundenen Behälterbodens.

Ein Stanzmuster für das Oberteil 1 und das Unterteil 2 des in den Figuren 1 und 2 dargestellten Behälters zeigen die Figuren 3a und 3b. Das Oberteil besteht gemäß Figur 3a aus vier mit den Längskanten zusammenhängenden Seitenteilen 12, 13, 14 und 15, einem mit der freien Längskante des Seitenteiles 12 verbundenen Klebefalz 16 und vier mit den oberen Kanten der Seitenteile 12, 13, 14 und 15 verbundenen Laschen 17, 18, 19 und 20. Die Öffnungen 5 und 6 befinden sich im unteren Drittel der Seitenteile 12 und 14 und die Öffnungen 10 und 11 im Kantenbereich der Laschen 17 und 19, direkt an die Seitenteile 12 und 14 angrenzend. Nach dem Verkleben des Falzes 16 mit dem Seitenteil 15, wodurch eine Röhre mit quadratischem Querschnitt entsteht, werden der Reihe nach die Laschen 18, 17, 19 und 20 um jeweils 90° nach innen eingeknickt. Eine die Lasche 20 charakterisierende Ausformung 21 ist in den Innenraum einschiebbar,so daß die Abdeckung eine gute Formstabilität aufweist.

Das in der Figur 3b dargestellte Unterteil 2 besteht aus den Seitenteilen 22, 23, 24 und 25, dem Klebefalz 26, den mit den Unterkanten der Seitenteile 22, 23, 24 und 25 zusammenhängenden Bodenlaschen 27, 28, 29 und 30 sowie den mit den Oberkanten der Seitenteile 22 und 24 verbundenen Griffen 3 und 4. Die Griffe 3 und 4 sind spiegelbildlich zu den Griffrücken doppelt ausgeformt. Der in dem Stanzmuster nach außen weisende Teil des Griffes 3 bzw. 4 ist etwas nach außen verlängert. Dieser Bereich 31 verbleibt damit - wie in der Figur 1 ersichtlich - auch bei durch den Öffnungen 5 und 6 bzw. 10 und 11 hindurchgesteckten Griffen 3 und 4 im Inneren des Behälters. Die Verdopplung und der verlängerte Bereich 31 bewirken eine erhöhte Tragfähigkeit der Griffe 3 und 4.

Die Figuren 4 und 5 zeigen ein weiteres Ausführungsbeispiel eines erfindungsgemäßen Behälters in der Grundkonfiguration und in der gestauchten Form. Gegenüber dem in den Figuren 1 und 2 dargestellten Behälter ist bei dieser Variante die Länge des Oberteiles 1′ größer als die des Unterteiles 2. Dadurch ist in der Grundkonfiguration eine nahezu glatte Oberfläche des Behälters erzielbar. Die quadratische Unterkante des Oberteiles 1′ schließt mit dem Behälterboden ab, woraus eine gute Standfestigkeit und Stabilität des Behälters in der Grundkonfiguration resultiert. Damit das Oberteil 1′ weiter auf das Unterteil 2 aufgeschoben werden kann, ist der Umfang des Oberteiles 1′ mit einer geschlossenen, durch Perforation erzeugten, Sollbruchlinie 32 versehen. Der Abstant der Sollbruchlinie 32 von der Unterkante des Oberteiles 1′ ist etwas geringer als die Längsausdehnung des Unterteiles 2. Vier weitere, sich entlang der Längskanten im Bereich zwischen der Unterkante des Oberteiles 1′ und der Sollbruchlinie 32 erstreckende Sollbruchlinien 33, 34, 35 und 36 ermöglichen die Abtrennung der von den Sollbruchlinien 32 und 33, 34, 35, 36 eingegrenzten unteren Seitenteilabschnitte 37, 38, 39 und 40 des Oberteiles 1′.

Figur 5 zeigt den gestauchten Restbehälter und die abgetrennten Seitenteilabschnitte 37, 38, 39 und 40 des Oberteiles 1′.

Benutzt wird der Behälter mit einem nicht dargestellten inneren Kunststofffolienbeutel zum hermetischen Verschluß der Abfälle. Ein derartiger Folienbeutel läßt sich ohne weiteres mit dem Behälter komprimieren.

## Patentansprüche

1. Behälter, insbesondere Entsorgungsbehälter, mit einem hohlprofilförmigen Oberteil (1 oder 1'), das auf ein entsprechendes Unterteil (2) aufschiebbar ist, dessen Außenkontur an die Innenkontur des Oberteiles (1 oder 1') entsprechend angepaßt ist, wobei das Oberteil (1 oder 1') und das Unterteil (2) jeweils an einer Stirnseite verschlossen sind und Sperrmittel vorgesehen sind, welche ein vollständiges Ineinanderschieben der beiden Teile (1 oder 1', 2) in eine Konfiguration des Behälters mit kleinstem Volumen verhindern,
**dadurch gekennzeichnet,**
daß die Abmessungen des Oberteils (1 oder 1') in Verschieberichtung mindestens denen des Unterteils (2) entsprechen und daß das Unterteil (2) mindestens einen abknickbaren als entfernbares Sperrmittel ausgebildeten Griff (3 bzw. 4) im Bereich einer oberen Eckkante aufweist und daß das Oberteil (1 oder 1') mit mindestens zwei in Verschieberichtung übereinanderliegenden, dem Griff (3 bzw. 4) angepaßten Durchbrüchen (5 und 10 bzw. 6 und 11) versehen ist, durch die der Griff (3 bzw. 4) hindurchsteckbar ist.

2. Behälter nach Anspruch 1, **gekennzeichnet, durch** quadratischen, rechteckigen oder kreisförmigen Querschnitt.

3. Behälter nach einem der vorangehenden Ansprüche, **gekennzeichnet durch** seine Ausbildung als Faltkarton.

4. Behälter nach einem der vorangehenden Ansprüche, **dadurch gekennzeichnet,** daß die verschlossene Stirnseite des Oberteils (1 oder 1') mit einer Abdeckung versehen ist.

5. Behälter nach einem der vorangehenden Ansprüche, **dadurch gekennzeichnet,** daß bei übereinstimmenden Abmessungen des Oberteils (1) und des Unterteils (2) in Verschieberichtung die Grifföffnungen (5 bzw. 6 und 10 bzw. 11) im unteren Drittel des Oberteiles (1) sowie im Randbereich der Abdeckung (17 bis 20) vorgesehen sind.

6. Behälter nach einem der vorangehenden Ansprüche, **dadurch gekennzeichnet,** daß das Oberteil (1) auf einen oberen Abschnitt des Unterteiles (2) aufgeschoben ist und die Oberkante des Unterteiles (2) überragt und daß überwindbare Sperrmittel vorgesehen sind die aus Sollbruch- oder Trennstellen (7) aufweisenden Verbindungsmitteln (8 und 9) von Ober- und Unterteil (1 und 2) bestehen, die Ober- und Unterteil (1 und 2) lösbar in einer Konfiguration mit einem größeren Volumen als das der Konfiguration des Behälters mit kleinstem Volumen, gegenseitig fixieren.

7. Behälter nach einem der vorangehenden Ansprüche, **dadurch gekennzeichnet,** daß bei einem Oberteil (1') mit längeren Abmessungen in Verschieberichtung als das Unterteil (2), das auf einen oberen Abschnitt des Unterteiles (2) aufgeschoben ist und die Oberkante des Unterteiles (2) überragt, die Sperrmittel aus einer abtrennbaren Verlängerung (37 bis 40) des Oberteils (1') bestehen, welche sich mit der verschlossenen Stirnseite (27 bis 30) des Unterteils (2) auf einer Unterlage abstützen und somit Ober- und Unterteil (1' und 2) lösbar in einer Konfiguration mit einem größeren Volumen als das der Konfiguration des Behälters mit kleinstem Volumen, gegenseitig fixieren.

8. Behälter nach Anspruch 7, **dadurch gekennzeichnet,** daß die abtrennbare Verlängerung (37 bis 40) eine geschlossene Manschette aus Karton bildet, die über eine Perforation (33 bis 36) mit dem restlichen Oberteil (1') verbunden ist.

## Claims

1. Container, particularly a refuse container, having an upper part (1 or 1') in the form of a hollow section which can be pushed on to a corresponding lower part (2) the outer contour of which is correspondingly matched to the inner contour of the upper part (1 or 1'), the upper part (1 or 1') and the lower part (2) each being closed off at one end face, and locking means being provided which prevent the two parts (1 or 1', 2) being pushed fully inside one another to produce a configuration of the container with the smallest possible volume,
characterised in that the dimensions of the upper part (1 or 1') in the direction of pushing correspond at least to those dimensions of the lower part (2), and in that the lower part (2) has at least one collapsible handle (3 or 4) serving as a removable locking member in the region of an upper edge, and in that the upper part (1 or 1') is provided with at least two openings (5 and 10 or 6 and 11) arranged one above the other in the direction of pushing and adapted to fit the handle (3 or 4), and through which the handle (3 or 4) can be pushed.

2. Container according to claim 1, characterised in that it is square, rectangular or circular in cross section.

3. Container according to one of the preceding claims, characterised in that it is constructed as a foldable carton.

4. Container according to one of the preceding claims, characterised in that the closed end face of the upper part (1 or 1') is provided with a cover.

5. Container according to one of the preceding claims, characterised in that, with the upper part (1) and lower part (2) having the same dimensions, the handle openings (5 or 6 and 10 or 11) are provided in the bottom third of the upper part (1) in the direction of pushing, and in the region of the edge of the cover (17 to 20).

6. Container according to one of the preceding claims, characterised in that the upper part (1) is pushed on to an upper section of the lower part (2) and projects beyond the upper edge of the lower part (2) and that overcomable locking means are provided which consist of connecting means (8 and 9) for the upper and lower parts (1 and 2), said connecting means (8 and 9) having frangible or separable points (7) and serving to fix the upper and lower parts (1 and 2) releasably relative to each other in a configuration having a greater volume than the smallest-volume configuration of the container.

7. Container according to one of the preceding claims, characterised in that, in the case of an upper part (1') which is longer in the direction of pushing than the lower part (2), and which is pushed on to an upper section of the lower part (2) and projects beyond the upper edge of the lower part (2), the locking means consist of a detachable extension (37 to 40) of the upper part (1'), supported on a substrate with the closed end face (27 to 30) of the lower part (2), and in this way releasably fix the upper and lower parts (1' and 2) relative to each other in a configuration having a greater volume than the smallest-volume configuration of the container.

8. Container according to claim 7, characterised in that the detachable extension (37 to 40) forms a closed cardboard sleeve which is connected to the rest of the upper part by means of perforations (33 to 36).

## Revendications

1. Récipient, en particulier récipient à déchets, comportant une partie supérieure (1 ou 1') en forme de profilé creux, qui peut être disposée de manière coulissante sur une partie inférieure (2) correspondante dont le contour externe est adapté au contour interne de la partie supérieure (1 ou 1'), dans lequel la partie supérieure (1 ou 1') et la partie inférieure (2) sont fermées l'une et l'autre au niveau d'un côté frontal et il est prévu des dispositifs d'arrêt qui empêchent un coulissement total des deux parties (1 ou 1', 2) l'une dans l'autre dans une configuration du récipient qui présente le plus petit volume, caractérisé en ce que les dimensions de la partie supérieure (1 ou 1') dans la direction de coulissement correspondent au moins à celles de la partie inférieure (2) et en ce que la partie inférieure (2) comporte, dans le domaine d'un bord angulaire supérieur, au moins une poignée (3 ou 4) pliable sous forme d'un dispositif d'arrêt escamotable, et en ce que la partie supérieure (1 ou 1') est munie d'au moins deux ouvertures (5 et 10 ou 6 et 11) situées l'une au-dessus de l'autre dans la direction de coulissement, adaptées à la poignée (3 ou 4) et dans lesquelles la poignée (3 ou 4) peut être amenée à passer.

2. Récipient selon la revendication 1, caractérisé par une section droite carrée, rectangulaire ou circulaire.

3. Récipient selon l'une des revendications précédentes, caractérisé en ce qu'il est sous forme d'un carton pliant.

4. Récipient selon l'une des revendications précédentes, caractérisé en ce que le côté frontal fermé de la partie supérieure (1 ou 1') est muni d'une couverture.

5. Récipient selon l'une des revendications précédentes, caractérisé en ce que, lorsque les dimensions de la partie supérieure (1) et de la partie inférieure (2) coïncident, les ouvertures (5 ou 6 et 10 ou 11) pour les poignées sont prévues dans la direction de coulissement dans le tiers inférieur de la partie supérieure (1) et dans le domaine de bordure de la couverture (17 à 20).

6. Récipient selon l'une des revendications précédentes, caractérisé en ce que la partie supérieure (1) est placée de manière coulissante sur une section supérieure de la partie inférieure (2) et dépasse en hauteur le bord supérieur de la partie inférieure (2) et en ce qu'il est prévu des dispositifs d'arrêt surmontables qui consistent en des dispositifs de liaison (8 et 9) de la partie supérieure et de la partie inférieure (1 et 2) qui présentent des zones destinées à la rupture ou de séparation (7) et qui fixent de manière amovible la partie supérieure et la partie inférieure (1 et 2) l'une par rapport à l'autre dans une configuration de plus grand volume que celui de la configuration du récipient de plus petit volume.

7. Récipient selon l'une des revendications précédentes, caractérisé en ce que, dans le cas d'une partie supérieure (1') de dimensions plus longues dans la direction de coulissement que la partie inférieure (2), qui est placée de manière coulissante sur une section supérieure de la partie inférieure (2) et qui dépasse en hauteur le bord supérieur de la partie inférieure (2), les dispositifs d'arrêt consistent en un prolongement séparable (37 à 40) de la partie supérieure (1'), s'appuient sur une base avec le côté frontal fermé (27 à 30) de la partie inférieure (2) et fixent ainsi de manière amovible la partie supérieure et la partie inférieure (1' et 2) l'une par rapport à l'autre dans une configuration de plus grand volume que celui de la configuration du récipient de plus petit volume.

8. Récipient selon la revendication 7, caractérisé en ce que le prolongement séparable (37 à 40) forme un manchon fermé en carton qui est relié par une perforation (33 à 36) à la partie supérieure (1') restante.
